# FASCICULE DE BREVET EUROPEEN

(11) **EP 3 913 593 B1**
(45) Date de publication et mention de la délivrance du brevet: **24.09.2025**
(21) Numéro de dépôt: 20315248.3
(22) Date de dépôt: 19.05.2020
(51) Int. Cl.: G08B 17/113

(54) **DISPOSITIF DE FIXATION POUR APPAREIL PLUS PARTICULIEREMENT DU TYPE DETECTEUR DE FUMEE ET/OU DE GAZ ET UN TEL APPAREIL COMPRENANT LEDIT DISPOSITIF**
BEFESTIGUNGSVORRICHTUNG FÜR GERÄT, INSBESONDERE VOM TYP RAUCH- UND/ODER GASMELDER, UND EIN SOLCHES GERÄT EINSCHLIESSLICH DIESER VORRICHTUNG
ATTACHMENT DEVICE FOR APPARATUS PARTICULARLY SUCH AS A SMOKE AND/OR GAS DETECTOR AND SUCH AN APPLIANCE INCLUDING SAID DEVICE

(43) Date de publication de la demande: 24.11.2021
(73) Titulaire: HAGER SAFETY, 38920 Crolles (FR)
(72) Inventeur: Dromard, Jean-Claude, 38530 Chapareillan (FR); Kroh, Christoph, 65510 Idstein/Waldorf (DE); Viertel, Tobias, 65527 Niederseelbach (DE)
(74) Mandataire: Ipsilon

(56) Documents cités:
- DE-U1- 202015 103 486
- FR-A1- 3 022 970
- US-A1- 2016 345 447
- US-B1- 10 041 919

## Description

La présente invention concerne le domaine des éléments de sécurité dans les bâtiments ou édifices et notamment les détecteurs et avertisseurs autonomes et a pour objet un dispositif de fixation pour appareil plus particulièrement du type détecteur de fumée et/ou de gaz et un tel appareil comprenant ledit dispositif.

Les détecteurs et avertisseurs autonomes, plus particulièrement ceux prévus pour la détection de fumée et/ou de gaz, communément appelés détecteurs de fumée et/ou de gaz, sont des appareils qui détectent les fumées, le gaz ou des particules de vapeur dans l'air et, en réaction, émettent une alarme telle qu'un signal sonore.

Ces détcteurs sont généralement positionnés en hauteur en étant fixés sur des supports tels que le plafond d'une habitation ou la partie haute d'une paroi verticale.

Ces détecteurs comprennent, d'une part, un boitier de détection renfermant un système assurant les fonctions de détection et d'alarme et, d'autre part, une embase de fixation destinée à être fixée sur le support, généralement à l'aide de plusieurs vis et/ou de chevilles d'assemblage assurant leur liaison avec le support concerné. Le boîtier de détection est solidarisé à l'embase par différents moyens de type clips ou systèmes de rainures de montage. Ce type de montage permet à l'installateur de ne fixer que l'embase sur le support, celle-ci pouvant être fixée dans un premier temps sur le support, puis le boîtier sur l'embase dans un deuxième temps, ce qui facilite la fixation du détecteur sur le support. En outre, la maintenance est grandement facilitée par le fait que la partie active du détecteur, c'est-à-dire le boîtier de détection, peut aisément être désolidarisé de l'embase.

Généralement les moyens de fixation, tels que les systèmes de rainures de montage, permettant la fixation du boîtier de détection sur l'embase, nécessitent une rotation relative du boîtier de détection par rapport à son embase. Il en découle que l'embase, fixée sur le support, ne doit pas avoir de degré de liberté en rotation. Pour permettre un tel montage, l'embase est généralement fixée sur le support au moyen de deux vis.

Toutefois, cette solution est couteuse en temps de montage et en nombre de vis et de chevilles et n'est pas optimale. En outre, dans le cas d'un plafond en béton, il faut percer plusieurs trous, généralement deux trous, péalablement à la fixation de l'embase sur ledit plafond. De plus, si le plafond est de nature différente, par exemple du plâtre, le système de fixation de l'embase doit être adapté au support et comprendre des éléments de fixation spécifiques tels que des chevilles pour le plâtre ou pour le placo-plâtre.

Le document US 2016/345447 a pour objet un système de montage sur une surface. Le système comprend une plaque de montage sur une surface telle qu'un mur ou un plafond comportant une pluralité de trous de montage permettant le passage de vis ou clous à travers le corps de la plaque pour sa fixation sur la surface et un boîtier de détection pouvant être fixé de manière amovible à la plaque de montage en étant tournée dans une orientation souhaitée.

Le document DE202015103486 concerne un boîtier destiné à recevoir un détecteur de fumée/d'incendie et à être fixé sur un socle qui est fixé, par exemple, au plafond d'une pièce. Le boîtier comprend une partie principale pour recevoir ledit détecteur et un dispositif de fixation comprenant une base et une partie de fixation pour fixer le dispositif de fixation sur le socle.

Le document US 10 041 919 concerne un support pour monter un ou plusieurs détecteurs de radon sur une surface plane telle qu'un mur ou plafond. Il comprend un boîtier contenant le détecteur de radon et une plaque plate pouvant être couplée de manière amovible sur le boîtier. La plaque plate est pourvue d'une pluralité de trous de vis pour permettre sa fixation de manière permanente sur la surface plane.

Ces trois documents présentent les inconvénients de coûts/temps de montage précités.

Le document FR 3 022 970 A1 a pour objet une pièce de support pour supporter un détecteur de fumée, comportant une base munie d'un d'un moyen de fixation du détecteur de fumée, une ouverture centrale entourée de pièces souples pour amortir un choc appliqué à un clou traversant l'ouverture centrale pour clouer la pièce de support sur une paroi et une rondelle pour répartir l'effort appliqué par la tête du clou sur lesdites pièces souples. Toutefois, une telle pièce support fixée sur la paroi par un unique clou en son centre ne permet pas d'empêcher, ou d'empêcher efficacement, un mouvement de rotation relatif entre la base et le support. La présente invention a pour but de pallier ces inconvénients en proposant un dispositif de fixation plus particulièrement pour appareil du type détecteur de fumée et/ou de gaz permettant d'optimiser le temps de montage de l'appareil sur tout type de support et de diminuer le coût, tout en empêchant, ou tout en empêchant plus efficacement, le mouvement de rotation relatif entre l'embase de fixation et un tel support.

A cet effet, le dispositif de fixation, selon la présente invention, pour appareil plus particulièrement du type détecteur de fumée et/ou de gaz, ledit dispositif de fixation comprenant une embase de fixation permettant la fixation d'un boîtier dudit appareil sur un support et étant apte à être assemblée audit boîtier, ladite embase comprenant une paroi de fixation présentant deux faces opposées, à savoir une face externe tournée, à l'état de fixation de l'embase, vers ledit support et une face interne tournée vers ledit boîtier à l'état de fixation de ce dernier sur l'embase, ledit dispositf de fixation comprenant en outre, d'une part, un élément de fixation permettant de fixer ladite embase au support en un unique point de fixation par pression mécanique, ladite embase comprenant un trou de passage, traversant ladite paroi de fixation, pour permettre le passage de l'élément de fixation et sa fixation dans le support et, d'autre part, des moyens anti-rotation aptes et destinés, à l'état fixé de ladite embase au support par ledit élément de fixation, à empêcher un mouvement de rotation de l'embase autour de l'axe dudit trou par un effet d'interaction mécanique entre au moins une partie desdits moyens anti-rotation et le support s'opposant audit mouvement de rotation relatif entre l'embase et le support, se caractérisant en ce que les moyens anti-rotation consistent en une plaque anti-rotation, de préférence une plaque anti-rotation métallique, appliquée et maintenue sur la face interne ou la face externe de l'embase et comprenant au moins un élément d'interaction mécanique anti-rotation, par exemple en forme de griffe, de pointe ou d'ergot, s'étendant fonctionnellement du côté de la face externe de la plaque anti-rotation, ladite plaque anti-rotation comportant une ouverture de passage traversante située en regard du trou de passage pour permettre le passage de l'élément de fixation à travers ladite plaque anti-rotation, le ou chaque élément d'interaction mécanique anti-rotation étant apte, lors de la fixation de l'embase sur le support et sous l'effet d'une pression exercée par l'élément de fixation directement ou indirectement sur la plaque anti-rotation, à venir en pression contre le support de sorte à pouvoir s'insérer ou s'enfoncer ou s'ancrer dans ledit support ou à être en contact ponctuel avec friction anti-rotation avec ledit support.

La présente invention a également pour objet un appareil plus particulièrement du type détecteur de fumée et/ou de gaz, ledit appareil comprenant un boîtier et un dispositif de fixation, ledit dispositif de fixation comprenant une embase permettant la fixation du boîtier sur un support et étant assemblée audit boîtier, ladite embase comprenant une paroi de fixation présentant deux faces opposées, à savoir une face externe tournée vers ledit support à l'état de fixation sur ledit support et une face interne tournée vers ledit boîtier, se caractérisant essentiellement en ce que ledit dispositif de fixation consiste en un dispositif de fixation selon la présente invention.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
[Fig. 1] est une vue en perspective du dispositif de fixation selon la présente invention, côté face externe de la paroi de fixation de l'embase, dans un premier mode de réalisation où la plaque anti-rotation, comprenant deux éléments d'interaction mécanique anti-rotation, est située sur ladite face externe et dans une forme de réalisation du dispositif comprenant une cheville d'assemblage intégrée dans l'embase di côté de ladite face externe,
[Fig. 2] est une vue partielle du dispositif de fixation représenté sur la figure 1 selon une orientation opposée, côté face interne, avec un élément de élément de fixation en forme de vis,
[Fig. 3] est une vue en perspective de la plaque anti-rotation montrant sa face où s'étendent les deux éléments d'interaction mécanique anti-rotation,
[Fig. 4] montre la plaque anti-rotation représentée sur la figure 3 selon une orientation opposée, du côté de la face opposée à celle où s'étendent les deux éléments d'interaction mécanique anti-rotation,
[Fig. 5] montre le dispositif représenté sur la figure 1 selon une vue en plan côté face interne, sans l'élément de fixation,
[Fig. 6] montre le dispositif représenté sur la figure 5 selon une orientation opposée, côté face externe,
[Fig. 7] est une vue en perspective du dispositif de fixation selon la présente invention, côté face externe de la paroi de fixation de l'embase, dans un deuxième mode de réalisation où la plaque anti-rotation, comprenant deux éléments d'interaction mécanique anti-rotation, est située sur la face interne opposée à la dite face externe, dans une forme de réalisation comprenant une cheville d'assemblage intégrée dans l'embase 1 du côté de la face externe,
[Fig. 8] est une vue partielle du dispositif de fixation représenté sur la figure 7 selon une orientation opposée, côté face interne sur laquelle est située la plaque anti-rotation, avec un élément de fixation du type vis,
[Fig. 9] montre le dispositif représenté sur la figure 7 selon une vue en plan côté face externe, sans l'élément de fixation inséré dans la cheville d'assemblage,
[Fig. 10] montre le dispositif représenté sur la figure 7 selon une vue en plan côté face interne, sans l'élément de fixation,
[Fig. 11] montre une vue en coupe transversale du dispositif représenté sur la figure 7, à l'état de fixation sur un support du type réalisé à partir d'un matériau tel que du plâtre, avec les deux éléments d'interaction mécanique anti-rotation enfoncés dans ledit support et la cheville d'assemblage permettant de fixer solidement l'élément de fixation du type vis dans ledit support,
[Fig. 12] montre une vue en coupe transversale d'un appareil du type détecteur de fumée et/ou de gaz, ledit appareil comprenant le dispositif représenté sur la figure 7, à l'état de fixation sur un support du type en béton avec les deux éléments d'interaction mécanique anti-rotation venant en contact ponctuel avec friction anti-rotation avec ledit support S.

Les figures annexées montrent un dispositif de fixation, selon la présente invention, pour appareil plus particulièrement du type détecteur de fumée et/ou de gaz, ledit dispositif de fixation comprenant une embase 1 de fixation permettant la fixation d'un boîtier dudit appareil sur un support S et étant apte à être assemblée audit boîtier 2, ladite embase 1 comprenant une paroi 12 de fixation présentant deux faces 10, 11 opposées, à savoir une face externe 10 tournée, à l'état de fixation de l'embase 1, vers ledit support S et une face interne 11 tournée vers ledit boîtier 2 à l'état de fixation de ce dernier sur l'embase 1.

Conformément à la présente invention un tel dispositif comprend en outre, d'une part, un élément de fixation 3 permettant de fixer ladite embase 1 au support S en un unique point de fixation par pression mécanique, ladite embase 1 comprenant un trou 13 de passage, de préférence un unique trou 13 de passage, traversant ladite paroi 12 de fixation, pour permettre le passage de l'élément de fixation 3 et sa fixation dans le support S et, d'autre part, des moyens anti-rotation 4 aptes et destinés, à l'état fixé de ladite embase 1 au support S par ledit élément de fixation 3, à empêcher un mouvement de rotation de l'embase 1 autour de l'axe X dudit trou 13 par un effet d'interaction mécanique entre au moins une partie 40, 41 desdits moyens anti-rotation 4 et le support S s'opposant audit mouvement de rotation relatif entre l'embase 1 et le support S.

Le support S peut être du type mur, plafond ou cloison, pour une fixation, par exemple, dans un bâtiment ou un édifice.

De préférence, comme on peut le voir sur les figures 2, 5, 10, 11 et 12, le trou 13 de passage est pratiqué au centre ou sensiblement au centre de la paroi 12 de fixation de l'embase 1.

De préférence, comme on peut le voir également plus particulièrement sur les figures 1, 2, 5, 6, 7, 8, 9, 11 et 12 un tel dispositif de fixation peut comprendre en outre, optionnellement, une cheville 5 d'assemblage mécanique apte à recevoir l'élément de fixation 3 pour fixer solidement ce dernier dans le support S par déformation mécanique de ladite cheville 5 sous l'effet de l'insertion de l'élément de fixation 3 dans cette dernière. La cheville 5 est, préférentiellement, intégrée dans la paroi 12 de fixation de l'embase 1 en prolongeant axialement le trou 13 de passage du côté de la face externe 10, c'est-à-dire normalement au plan de ladite face externe 10.

Une telle cheville 5 peut ainsi s'étendre du coté de l'embase 1, c'est à dire du côté de sa face externe 10, destiné à être plaqué ou appliqué contre un support S. D'autre part, l'intégration de la cheville 5 dans l'embase 1, c'est-à-dire le fait que ces dernières soient réalisées en une seule pièce, permet à l'installateur de ne pas avoir à disposer d'une cheville supplémentaire. Une solution pourrait être la vente de l'embase 1 avec une cheville, mais cette dernière pourrait être perdue p&ar l'utiisateur. La cheville 5 intégrée dans l'embase 1 selon la présente invention évite ce problème de perte car celle-ci est toujours solidaire de l'embase 1. Enfin, la cheville intégrée dans l'embase 1 joue aussi un rôle d'anti-rotation, ce qui ne serait pas le cas pour deux pièces distinctes non fixées entre elles c'est-à-dire dans le cas où la cheville n'est pas intégrée dans l'embase 1 mais rapportée.

Si on se réfère aux figures annexées et plus particulièrement aux figures 3 et 4, on peut voir que les moyens anti-rotation 4 consistent en une plaque anti-rotation 4, de préférence métallique, appliquée et maintenue soit, dans un premier mode de réalisation, sur la face externe 10 de l'embase 1 (figures 1, 2, 5 et 6) soit, dans un deuxième mode de réalisation, sur la face interne 11 de l'embase 1 (figures 7, 8, 9, 10, 11 et 12).

La plaque anti-rotation 4 comprend au moins un élément 40, 41 d'interaction mécanique anti-rotation, par exemple en forme de griffe, de pointe ou d'ergot, s'étendant fonctionnellement du côté de la face externe 10 de la plaque anti-rotation 4. En outre on peut voir que la plaque anti-rotation 4 comporte une ouverture 42 de passage traversante située en regard du trou 13 de passage. L'ouverture 42 permet le passage de l'élément de fixation 3 à travers ladite plaque anti-rotation 4.

La plaque anti-rotation 4 peut être appliquée et maintenue dans la face externe 10 ou interne 11 de la paroi de fixation 12 de l'embase 1 en étant logée et maintenue dans un logement 18 pratiqué, de préférence centralement, dans ladite face externe 10 ou externe 11. Le logement 18 peut comprendre des moyens de retenus permettant par exemple d'introduire la plaque anti-rotation 4 dans ledit logement 18 par emboîtement élastique.

Le ou chaque élément 40, 41 d'interaction mécanique anti-rotation est apte, lors de la fixation de l'embase 1 sur le support S et sous l'effet d'une pression exercée par l'élément de fixation 3 directement ou indirectement sur la plaque anti-rotation 4, à venir en pression contre le support S de sorte à pouvoir s'insérer ou s'enfoncer ou s'ancrer dans ledit support S (figure 11) ou à être en contact ponctuel avec friction anti-rotation avec ledit support S (figure 12).

Dans le deuxième mode de réalisation où la plaque anti-rotation 4 est appliquée et maintenue sur la face interne 11 de l'embase 1, la paroi 12 de fixation de l'embase 1 comprend au moins un orifice 14, 15 de passage traversant permettant le passage de l'élément 40, 41 d'interaction mécanique anti-rotation à travers ledit orifice 14, 15 en émergeant de la face externe 10 pour pouvoir, lors de la fixation de l'embase 1 sur le support 1 et sous l'effet d'une pression exercée par l'élément de fixation 3 directement sur la plaque anti-rotation 4, venir en pression contre le support S de sorte à pouvoir s'insérer ou s'enfoncer ou s'ancrer dans ledit support S (figure 11) ou à être en contact ponctuel avec friction anti-rotation avec ledit support S (figure 12).

Dans une forme de réalisation préférentielle, l'élément de fixation 3, qui peut être par exemple une vis, comprend une tête 30, du type tête de vis, apte à venir, lors de la fixation de l'embase 1 sur le support S soit, dans le cas où la plaque anti-rotation 4 est appliquée sur la face interne 11 de l'embase 1 (figures 7, 8, 9, 10, 11 et 12), en contact avec la plaque anti-rotation 4 pour exercer la pression directement sur cette dernière, soit, dans le cas où la plaque anti-rotation 4 est monté sur la face externe 10 de l'embase 1, en contact avec la face interne 11 de l'embase 1 pour assurer la pression indirectement sur la plaque anti-rotation 4 (figures 1, 2, 5 et 6).

Dans une forme préférentielle de la plaque anti-rotation 4, celle-ci peut comprendre une partie centrale 43 et au moins une partie et au moins une partie de liaison 44, 45 élastiquement déformable et/ou flexible et/ou souple, pouvant former une zone ressort, reliant le ou chaque élément 40, 41 d'interaction mécanique anti-rotation à ladite partie centrale 43 (voir plus particulièrement les figures 1, 2, 3, 4, 5, 6, 8, 10, 11 et 12) et disposée de telle sorte que, lors de la fixation de l'embase 1 sur le support S (figures 11 et 12), l'élément de fixation 3, le cas échéant sa tête 30, exerce la pression, directement ou indirectement, sur la partie centrale 43. On comprendra que la ou chaque partie de liaison 44, 45 peut présenter une plus grande flexibilité et/ou souplesse et/ou élasticité que la partie centrale 43.

Dans le cas du deuxième mode de réalisation où la plaque anti-rotation 4 est appliquée et maintenue sur la face externe 10 de l'embase 1 (figures 1, 2, 5 et 6), ladite embase 1 peut comprendre en outre au moins une cavité de réception 16, 17 pratiquée dans la face externe 10 de l'embase 1 pour recevoir la ou l'une des parties élastiquement déformable 44, 45 lors de sa déformation du fait de la résistance à l'enfoncement opposée par un support S. notamment lors de la fixation dans un support S de type béton (figure 12). De préférence, la partie élastiquement déformable 44, 45 porte, de préférence à son extrémité libre opposée à celle la reliant à la partie centrale 43, le ou l'un des l'élément de fixation 3.

Ainsi, par exemple, dans le cas d'un support S de type plâtre, par exemple une plaque de plâtre, c'est-à-dire un support S réalisé à partir d'un matériau tendre ou relativement tendre ou présentant une dureté faible opposant une faible résistance à la pénétration de l'élément de fixation 3, comme on peut le voir sur la figure 11, la pression exercée par l'élément de fixation 3, tel qu'une vis, directement ou indirectement sur la plaque anti-rotation 4, permet à ou à chaque élément 40, 41 d'interaction mécanique anti-rotation de pénétrer ou de s'enfoncer ou de s'ancrer dans un tel support S.

Si le support S est réalisé à partir d'un matériau plus dur que le plâtre, par exemple un support S en béton opposant une résistance élevée à la pénétration de l'élément de fiwation 3, comme on peut le voir sur la figure 12, le ou chaque élément 40, 41 d'interaction mécanique anti-rotation ne peut pas pénétrer ou s'enfoncer dans le support S sous la pression de l'élément de fixation 3, tel qu'une vis, exercée, directement ou indirectement, sur la plaque anto-rotation 4. Dans un tel cas, afin de rendre la plaque anti rotation 4 fonctionnelle, celle-ci peut être pourvue d'une zone ressort. La zone ressort peut être disposée dans la plaque anti-rotation 4 de telle sorte que l'élément de fixation 3 tel qu'une vis ne presse pas sur cette zone ressort, sinon elle pourrait de ne plus être fonctionnelle. La ou chaque zone ressort peut être formée par la partie élastiquement déformable 44, 45 reliant le ou chaque élément 40, 41 d'interaction mécanique anti-rotation à la partie centrale 43 de la plaque anti-rotation 4. Ainsi lors de l'assemblage de l'embase 1 sur un support S dur de type béton, la pression de la l'élément de fixation 3 est transmise à le ou chaque élément 40, 41 d'interaction mécanique anti-rotation qui, ne pouvant pénétrer ou s'enfoncer ou s'ancrer dans le béton, provoque une flexion de la zone ressort 44, 45 évitant la détérioration, par exemple sous la forme d'un écrasement, du ou de chaque élément 40, 41 d'interaction mécanique anti-rotation tout en permettant à ce ou ces derniers de venir en contact ponctuel avec friction anti-rotation avec ledit support S pour réaliser la fonction anti-rotation de la présente invention.

Ainsi la pression de l'élément de fixation 3 est transmise à le ou chaque élément 40, 41 d'interaction mécanique anti-rotation et la fonction anti-rotation de la plaque anti rotation 4 est assurée quelque soit la nature du support S car la pression du ou de chaque élément 40, 41 d'interaction mécanique anti-rotation sur le support S est suffisante pour éviter la rotation de l'embase 1 autour de son axe X une fois le ou les élément(s) 40, 41 d'interaction mécanique anti-rotation inséré(s), ancré(s) ou enfoncé(s) dans le support S, le cas échéant via la cheville 5 (figure 11) ou lorsque le ou les élément(s) 40, 41 d'interaction mécanique anti-rotation viennent en pression avec friction anti-rotation sur le support S (figure 12).

La présente invention a également pour objet un appareil plus particulièrement du type détecteur de fumée et/ou de gaz, ledit appareil comprenant un boîtier 2 (figure 12) et un dispositif de fixation, ledit dispositif de fixation comprenant une embase 1 permettant la fixation du boîtier 2 sur un support S et étant assemblée audit boîtier 2, ladite embase 1 comprenant une paroi 12 de fixation présentant deux faces 10, 11 opposées, à savoir une face externe 10 tournée vers ledit support S à l'état de fixation sur ledit support S et une face interne 11 tournée vers ledit boîtier 2.

Conformément à la présente invention, dans un tel appareil, ledit dispositif de fixation consiste en un dispositif de fixation selon la présente invention.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant de l'étendue de l'invention telle que définie par les revendications suivantes.

## Revendications

1. Dispositif de fixation pour appareil plus particulièrement du type détecteur de fumée et/ou de gaz, ledit dispositif de fixation comprenant une embase (1) de fixation permettant la fixation d'un boîtier dudit appareil sur un support (S) et étant apte à être assemblée audit boîtier (2), ladite embase (1) comprenant une paroi (12) de fixation présentant deux faces (10, 11) opposées, à savoir une face externe (10) tournée, à l'état de fixation de l'embase (1), vers ledit support (S) et une face interne (11) tournée vers ledit boîtier (2) à l'état de fixation de ce dernier sur l'embase (1), ledit dispositif de fixation comprenant en outre, d'une part, un élément de fixation (3) permettant de fixer ladite embase (1) au support (S) en un unique point de fixation par pression mécanique, ladite embase (1) comprenant un trou (13) de passage, traversant ladite paroi (12) de fixation, pour permettre le passage de l'élément de fixation (3) et sa fixation dans le support (S) et, d'autre part, des moyens anti-rotation (4) aptes et destinés, à l'état fixé de ladite embase (1) au support (S) par ledit élément de fixation (3), à empêcher un mouvement de rotation de l'embase (1) autour de l'axe (X) dudit trou (13) par un effet d'interaction mécanique entre au moins une partie (40, 41) desdits moyens anti-rotation (4) et le support (S) s'opposant audit mouvement de rotation relatif entre l'embase (1) et le support (S), **caractérisé en ce que** les moyens anti-rotation (4) consistent en une plaque anti-rotation (4), de préférence une plaque anti-rotation métallique, appliquée et maintenue sur la face interne (11) ou la face externe (10) de l'embase (1) et comprenant au moins un élément (40, 41) d'interaction mécanique anti-rotation, par exemple en forme de griffe, de pointe ou d'ergot, s'étendant fonctionnellement du côté de la face externe (10) de la plaque anti-rotation (4), ladite plaque anti-rotation (4) comportant une ouverture (42) de passage traversante située en regard du trou (13) de passage pour permettre le passage de l'élément de fixation (3) à travers ladite plaque anti-rotation (4), le ou chaque élément (40, 41) d'interaction mécanique anti-rotation étant apte, lors de la fixation de l'embase (1) sur le support (S) et sous l'effet d'une pression exercée par l'élément de fixation (3) directement ou indirectement sur la plaque anti-rotation (4), à venir en pression contre le support (S) de sorte à pouvoir s'insérer ou s'enfoncer ou s'ancrer dans ledit support (S) ou à être en contact ponctuel avec friction anti-rotation avec ledit support (S).

2. Dispositif de fixation, selon la revendication 1, **caractérisé en ce que** le trou (13) de passage est pratiqué au centre ou sensiblement au centre de la paroi (12) de fixation de l'embase (1).

3. Dispositif de fixation, selon la revendication 1 ou la revendication 2, **caractérisé en ce qu'**il comprend en outre une cheville (5) d'assemblage mécanique apte à recevoir l'élément de fixation (3) pour fixer solidement ce dernier dans le support (S) par déformation mécanique de ladite cheville (5) sous l'effet de l'insertion de l'élément de fixation (3) dans cette dernière et **en ce que** ladite cheville (5) est intégrée dans la paroi (12) de fixation de l'embase (1) en prolongeant axialement le trou (13) de passage du côté de la face externe (10).

4. Dispositif de fixation, selon l'une quelconque des revendications 1 à 3, **caractérisé en ce que** la plaque anti-rotation (4) est appliquée et maintenue sur la face interne (11) de l'embase (1) et **en ce que** la paroi (12) de fixation de l'embase (1) comprend au moins un orifice (14, 15) de passage traversant permettant le passage de l'élément (40, 41) d'interaction mécanique anti-rotation à travers ledit orifice (14, 15) en émergeant de la face externe (10) de l'embase (1) pour pouvoir, lors de la fixation de l'embase (1) sur le support (S) et sous l'effet d'une pression exercée par l'élément de fixation (3) directement sur la plaque anti-rotation (4), venir en pression contre le support (S) de sorte à pénétrer, s'enfoncer, s'insérer ou s'ancrer dans ledit support (S) ou à être en contact ponctuel avec friction anti-rotation avec ledit support (S).

5. Dispositif de fixation, selon l'une quelconque des revendications 1 à 4, **caractérisé en ce que** le ou chaque élément de fixation (3) comprend une tête (30), du type tête de vis, apte à venir, lors de la fixation de l'embase (1) sur le support (S) soit, dans le cas où la plaque anti-rotation (4) est appliquée sur la face interne (11) de l'embase (1), en contact avec la plaque anti-rotation (4) pour exercer la pression directement sur cette dernière, soit, dans le cas où la plaque anti-rotation (4) est monté sur la face externe (10) de l'embase (1), en contact avec la face interne (11) de la paroi de fixation (12) de l'embase (1) pour assurer la pression indirectement sur la plaque anti-rotation (4).

6. Dispositif de fixation, selon l'une quelconque des revendications 1 à 5, **caractérisé en ce que** la plaque anti-rotation (4) comprend une partie centrale (43) et au moins une partie de liaison (44, 45) élastiquement déformable et/ou flexible et/ou souple, pouvant réaliser une zone ressort, reliant le ou chaque élément 40, 41 d'interaction mécanique anti-rotation à la dite partie centrale (43) et disposée de telle sorte que, lors de la fixation de l'embase (1) sur le support (S), l'élément de fixation (3), le cas échéant sa tête (30), exerce la pression sur la partie centrale (43) et **en ce que**, dans le cas où la plaque anti-rotation (4) est appliquée et maintenue sur la face externe (10) de l'embase (1), ladite embase (1) comprend en outre au moins une cavité de réception (16, 17) pratiquée dans la face externe de l'embase (1) pour recevoir au moins la ou l'une des parties de liaison (44, 45) lors de sa déformation du fait de la résistance à l'enfoncement opposée par un support (S).

7. Dispositif de fixation, selon l'une quelconque des revendications 1 à 6, **caractérisé en ce que** l'ouverture (42) de passage de la plaque anti-rotation (4) est pratiquée au centre de cette dernière.

8. Dispositif de fixation, selon la revendication 7, **caractérisé en ce que** les éléments (40, 41) d'interaction mécanique anti-rotation sont positionnés de façon symétrique par rapport à l'ouverture (42) de passage.

9. Dispositif de fixation, selon l'une quelconque des revendications 1 à 8, **caractérisé en ce que** l'embase est réalisée à partir d'une matière plastique.

10. Dispositif de fixation, selon l'une quelconque des revendications 1 à 9, **caractérisé en ce que** l'embase (1) présente une forme générale circulaire ou de disque.

11. Appareil plus particulièrement du type détecteur de fumée et/ou de gaz, ledit appareil comprenant un boîtier (2) et un dispositif de fixation, ledit dispositif de fixation comprenant une embase (1) permettant la fixation du boîtier (2) sur un support (S) et étant assemblée audit boîtier (2), ladite embase (1) comprenant une paroi (12) de fixation présentant deux faces (10, 11) opposées, à savoir une face externe (10) tournée vers ledit support (S) à l'état de fixation sur ledit support (S) et une face interne (11) tournée vers ledit boîtier (2), **caractérisé en ce que** ledit dispositif de fixation consiste en un dispositif de fixation selon l'une quelconque des revendications 1 à 10.

## Patentansprüche

1. Befestigungsvorrichtung für ein Gerät, insbesondere vom Typ Rauch- und/oder Gasmelder, wobei die Befestigungsvorrichtung eine Grundplatte (1) zur Befestigung umfasst, die das Befestigen eines Gehäuses des Geräts an einem Träger (S) ermöglicht und geeignet ist, an dem Gehäuse (2) montiert zu werden, wobei die Grundplatte (1) eine Befestigungswand (12) umfasst, die zwei entgegengesetzte Seiten (10, 11) aufweist, und zwar eine Außenseite (10), die im Befestigungszustand der Grundplatte (1) dem Träger (S) zugewandt ist, und eine Innenseite (11), die dem Gehäuse (2) im Befestigungszustand von Letzterem an der Grundplatte (1) zugewandt ist, wobei die Befestigungsvorrichtung ferner zum einen ein Befestigungselement (3) umfasst, das es ermöglicht, die Grundplatte (1) an dem Träger (S) an einer einzigen Befestigungsstelle durch mechanischen Druck zu befestigen, wobei die Grundplatte (1) ein Durchgangsloch (13) umfasst, das die Befestigungswand (12) durchquert, um den Durchgang des Befestigungselements (3) und seine Befestigung in dem Träger (S) zu ermöglichen, und zum anderen Drehverhinderungsmittel (4), die dazu geeignet und bestimmt sind, im befestigten Zustand der Grundplatte (1) an dem Träger (S) durch das Befestigungselement (3) eine Drehbewegung der Grundplatte (1) um die Achse (X) des Lochs (13) durch einen mechanischen Interaktionseffekt zwischen mindestens einem Teil (40, 41) der Drehverhinderungsmittel (4) und dem Träger (S), welcher der relativen Drehbewegung zwischen der Grundplatte (1) und dem Träger (S) entgegenwirkt, zu verhindern, **dadurch gekennzeichnet, dass** die Drehverhinderungsmittel (4) aus einer Drehverhinderungsplatte (4), bevorzugt einer metallischen Drehverhinderungsplatte, bestehen, die an der Innenseite (11) oder der Außenseite (10) der Grundplatte (1) anliegt und gehalten wird und mindestens ein Element (40, 41) zur mechanischen Drehverhinderungsinteraktion umfasst, beispielsweise in Form einer Klaue, Spitze oder Nase, das sich funktionell auf der Seite der Außenseite (10) der Drehverhinderungsplatte (4) erstreckt, wobei die Drehverhinderungsplatte (4) eine durchgehende Durchgangsöffnung (42) umfasst, die gegenüber dem Durchgangsloch (13) gelegen ist, um den Durchgang des Befestigungselements (3) durch die Drehverhinderungsplatte (4) hindurch zu ermöglichen, wobei das oder jedes Element (40, 41) zur mechanischen Drehverhinderungsinteraktion geeignet ist, beim Befestigen der Grundplatte (1) an dem Träger (S) und unter der Wirkung eines von dem Befestigungselement (3) direkt oder indirekt auf die Drehverhinderungsplatte (4) ausgeübten Drucks gegen den Träger (S) gedrückt zu werden, so dass es in den bzw. dem Träger (S) eingeführt oder eingedrückt oder verankert werden kann oder in punktuellem Kontakt mit Drehverhinderungsreibung mit dem Träger (S) ist.

2. Befestigungsvorrichtung nach Anspruch 1, **dadurch gekennzeichnet, dass** das Durchgangsloch (13) im Zentrum oder im Wesentlichen im Zentrum der Befestigungswand (12) der Grundplatte (1) ausgebildet ist.

3. Befestigungsvorrichtung nach Anspruch 1 oder Anspruch 2, **dadurch gekennzeichnet, dass** sie ferner einen Dübel (5) zur mechanischen Montage umfasst, der geeignet ist, das Befestigungselement (3) aufzunehmen, um Letzteres durch mechanische Verformung des Dübels (5) unter der Wirkung des Einführens des Befestigungselements (3) in Letzteren fest in dem Träger (S) zu befestigen, und dadurch, dass der Dübel (5) in die Befestigungswand (12) der Grundplatte (1) integriert ist, wobei er das Durchgangsloch (13) auf der Seite der Außenseite (10) axial verlängert.

4. Befestigungsvorrichtung nach einem der Ansprüche 1 bis 3, **dadurch gekennzeichnet, dass** die Drehverhinderungsplatte (4) an der Innenseite (11) der Grundplatte (1) anliegt und gehalten wird und dass die Befestigungswand (12) der Grundplatte (1) mindestens ein durchgehendes Durchgangsfenster (14, 15) umfasst, das den Durchgang des Elements (40, 41) zur mechanischen Drehverhinderungsinteraktion (40, 41) durch das Fenster (14, 15) hindurch ermöglicht, wobei es aus der Außenseite (10) der Grundplatte (1) herausragt, um beim Befestigen der Grundplatte (1) an dem Träger (S) und unter der Wirkung eines von dem Befestigungselement (3) direkt auf die Drehverhinderungsplatte (4) ausgeübten Drucks gegen den Träger (S) gepresst werden zu können, so dass es in den bzw. dem Träger (S) eindringt, eingedrückt wird, eingefügt wird oder verankert wird oder in punktuellem Kontakt mit Drehverhinderungsreibung mit dem Träger (S) ist.

5. Befestigungsvorrichtung nach einem der Ansprüche 1 bis 4, **dadurch gekennzeichnet, dass** das oder jedes Befestigungselement (3) einen Kopf (30) vom Typ Schraubenkopf umfasst, der geeignet ist, beim Befestigen der Grundplatte (1) an dem Träger (S) entweder, wenn die Drehverhinderungsplatte (4) an der Innenseite (11) der Grundplatte (1) anliegt, in Kontakt mit der Drehverhinderungsplatte (4) zu gelangen, um den Druck direkt auf Letztere auszuüben, oder, wenn die Drehverhinderungsplatte (4) an der Außenseite (10) der Grundplatte (1) angebracht ist, in Kontakt mit der Innenseite (11) der Befestigungswand (12) der Grundplatte (1) zu gelangen, um den Druck auf die Drehverhinderungsplatte (4) indirekt zu gewährleisten.

6. Befestigungsvorrichtung nach einem der Ansprüche 1 bis 5, **dadurch gekennzeichnet, dass** die Drehverhinderungsplatte (4) einen zentralen Teil (43) und mindestens einen elastisch verformbaren und/oder flexiblen und/oder biegsamen Verbindungsteil (44, 45) umfasst, der einen Federbereich realisieren kann, der das oder jedes Element 40, 41 zur mechanischen Drehverhinderungsinteraktion (40, 41) mit dem zentralen Teil (43) verbindet und so angeordnet ist, dass beim Befestigen der Grundplatte (1) an dem Träger (S) das Befestigungselement (3), gegebenenfalls sein Kopf (30), den Druck auf den zentralen Teil (43) ausübt, und dass, wenn die Drehverhinderungsplatte (4) an der Außenseite (10) der Grundplatte (1) anliegt und gehalten wird, die Grundplatte (1) ferner mindestens einen Aufnahmehohlraum (16, 17) umfasst, der in der Außenseite der Grundplatte (1) ausgebildet ist, um mindestens den oder einen der Verbindungsteile (44, 45) bei seiner Verformung aufgrund des von einem Träger (S) entgegengesetzten Widerstands gegen das Eindrücken aufzunehmen.

7. Befestigungsvorrichtung nach einem der Ansprüche 1 bis 6, **dadurch gekennzeichnet, dass** die Durchgangsöffnung (42) der Drehverhinderungsplatte (4) im Zentrum von Letzterer ausgebildet ist.

8. Befestigungsvorrichtung nach Anspruch 7, **dadurch gekennzeichnet, dass** die Elemente (40, 41) zur mechanischen Drehverhinderungsinteraktion in Bezug auf die Durchgangsöffnung (42) symmetrisch positioniert sind.

9. Befestigungsvorrichtung nach einem der Ansprüche 1 bis 8, **dadurch gekennzeichnet, dass** die Grundplatte aus einem Kunststoff hergestellt ist.

10. Befestigungsvorrichtung nach einem der Ansprüche 1 bis 9, **dadurch gekennzeichnet, dass** die Grundplatte (1) eine runde oder scheibenartige Grundform aufweist.

11. Gerät, insbesondere vom Typ Rauch- und/oder Gasmelder, wobei das Gerät ein Gehäuse (2) und eine Befestigungsvorrichtung umfasst, wobei die Befestigungsvorrichtung eine Grundplatte (1) umfasst, die das Befestigen des Gehäuses (2) an einem Träger (S) ermöglicht und an dem Gehäuse (2) montiert ist, wobei die Grundplatte (1) eine Befestigungswand (12) umfasst, die zwei entgegengesetzte Seiten (10, 11) aufweist, und zwar eine Außenseite (10), die im Befestigungszustand an dem Träger (S) dem Träger (S) zugewandt ist, und eine Innenseite (11), die dem Gehäuse (2) zugewandt ist, **dadurch gekennzeichnet, dass** die Befestigungsvorrichtung aus einer Befestigungsvorrichtung nach einem der Ansprüche 1 bis 10 besteht.

## Claims

1. Fastening device for an apparatus, more particularly of the smoke and/or gas detector type, said fastening device comprising a fastening baseplate (1) allowing the fastening of a casing of said apparatus onto a support (S) and being able to be joined to said casing (2), said baseplate (1) comprising a fastening wall (12) having two opposite faces (10, 11), namely an external face (10) turned, in the state in which the baseplate (1) is fastened, towards said support (S) and an internal face (11) turned towards said casing (2) in the state in which the latter is fastened onto the baseplate (1), said fastening device further comprising, on the one hand, a fastening element (3) making it possible to fasten said baseplate (1) to the support (S) at a single fastening point by mechanical pressure, said baseplate (1) comprising a passage hole (13), passing through said fastening wall (12), forr allowing the passage of the fastening element (3) and its fastening in the support (S) and, on the other hand, anti-rotation means (4) that are able and intended, in the state in which said baseplate (1) is fastened to the support (S) by said fastening element (3), to prevent a rotational movement of the baseplate (1) about the axis (X) of said hole (13) by an effect of mechanical interaction between at least one part (40, 41) of said anti-rotation means (4) and the support (S) opposing said relative rotational movement between the baseplate (1) and the support (S), **characterized in that** the anti-rotation means (4) consist of an anti-rotation plate (4), preferably a metal anti-rotation plate, applied and held on the internal face (11) or the external face (10) of the baseplate (1) and comprising at least one anti-rotation mechanical interaction element (40, 41), for example in the form of a claw, a point or a lug, extending functionally on the side of the external face (10) of the anti-rotation plate (4), said anti-rotation plate (4) having a passage through-opening (42) situated facing the passage hole (13) for allowing the passage of the fastening element (3) through said anti-rotation plate (4), the or each anti-rotation mechanical interaction element (40, 41) being able, during the fastening of the baseplate (1) onto the support (S) and under the effect of a pressure exerted by the fastening element (3) directly or indirectly on the anti-rotation plate (4), to come to press against the support (S) so as to be able to be inserted or pushed or anchored in said support (S) or to be in point contact with said support (S) with anti-rotation friction.

2. Fastening device according to Claim 1, **characterized in that** the passage hole (13) is made in the centre or substantially in the centre of the fastening wall (12) of the baseplate (1).

3. Fastening device according to Claim 1 or Claim 2, **characterized in that** it further comprises a mechanical joining plug (5) that is able to receive the fastening element (3) so as to fasten the latter firmly in the support (S) by mechanical deformation of said plug (5) under the effect of the insertion of the fastening element (3) in the latter, and **in that** said plug (5) is integrated in the fastening wall (12) of the baseplate (1) by axially extending the passage hole (13) on the side of the external face (10).

4. Fastening device according to any one of Claims 1 to 3, **characterized in that** the anti-rotation plate (4) is applied and held on the internal face (11) of the baseplate (1), and **in that** the fastening wall (12) of the baseplate (1) comprises at least one passage through-orifice (14, 15) allowing the passage of the anti-rotation mechanical interaction element (40, 41) (40, 41) through said orifice (14, 15), emerging from the external face (10) of the baseplate (1) so as to be able, during the fastening of the baseplate (1) onto the support (S) and under the effect of a pressure exerted by the fastening element (3) directly on the anti-rotation plate (4), to come to press against the support (S) so as to penetrate or be pushed, inserted or anchored in said support (S) or to be in point contact with said support (S) with anti-rotation friction.

5. Fastening device according to any one of Claims 1 to 4, **characterized in that** the or each fastening element (3) comprises a head (30), of the screw head type, which is able to come, during the fastening of the baseplate (1) onto the support (S), either, in the case in which the anti-rotation plate (4) is applied on the internal face (11) of the baseplate (1), into contact with the anti-rotation plate (4) so as to exert the pressure directly on the latter, or, in the case in which the anti-rotation plate (4) is mounted on the external face (10) of the baseplate (1), into contact with the internal face (11) of the fastening wall (12) of the baseplate (1) so as to provide the pressure indirectly on the anti-rotation plate (4).

6. Fastening device according to any one of Claims 1 to 5, **characterized in that** the anti-rotation plate (4) comprises a central part (43) and at least one elastically deformable and/or flexible connecting part (44, 45), which is able to form a spring zone, connecting the or each anti-rotation mechanical interaction element (40, 41) (40, 41) to said central part (43) and disposed in such a way that, during the fastening of the baseplate (1) onto the support (S), the fastening element (3), if appropriate its head (30), exerts the pressure on the central part (43), and **in that**, in the case in which the anti-rotation plate (4) is applied and held on the external face (10) of the baseplate (1), said baseplate (1) further comprises at least one receiving cavity (16, 17) made in the external face of the baseplate (1) for receiving at least the or one of the connecting parts (44, 45) during its deformation as a result of the resistance provided by a support (S) against the pushing-in.

7. Fastening device according to any one of Claims 1 to 6, **characterized in that** the passage opening (42) of the anti-rotation plate (4) is made in the centre of the latter.

8. Fastening device according to Claim 7, **characterized in that** the anti-rotation mechanical interaction elements (40, 41) are positioned symmetrically with respect to the passage opening (42).

9. Fastening device according to any one of Claims 1 to 8, **characterized in that** the baseplate is made from a plastics material.

10. Fastening device according to any one of Claims 1 to 9, **characterized in that** the baseplate (1) has a circular or disc-like overall shape.

11. Apparatus, more particularly of the smoke and/or gas detector type, said apparatus comprising a casing (2) and a fastening device, said fastening device comprising a baseplate (1) allowing the fastening of the casing (2) onto a support (S) and being joined to said casing (2), said baseplate (1) comprising a fastening wall (12) having two opposite faces (10, 11), namely an external face (10) turned towards said support (S) in the state in which it is fastened onto said support (S) and an internal face (11) turned towards said casing (2), **characterized in that** said fastening device consists of a fastening device according to any one of Claims 1 to 10.
